# FASCICULE DE BREVET EUROPEEN

(11) **EP 2 235 597 B1**
(45) Date de publication et mention de la délivrance du brevet: **06.06.2018**
(21) Numéro de dépôt: 08757282.2
(22) Date de dépôt: 26.06.2008
(51) Int. Cl.: G04B 45/00, G04B 47/04, A44C 17/02

(54) **PIÈCE D'HORLOGERIE AVEC UN TOUR D'HEURES MOBILE**
UHR MIT EINEM BEWEGLICHEN STUNDENKREIS
TIMEPIECE WITH A MOVABLE HOUR CIRCLE

(30) Priorité: 26.11.2007 CH 18232007
(43) Date de publication de la demande: 06.10.2010
(73) Titulaire: Fendi S.r.l, 00144 Roma (IT)
(72) Inventeur: SAUNIER, André, CH-2950 Courgenay (CH)
(74) Mandataire: Gevers SA
(86) Numéro de dépôt international: PCT/CH2008/000289
(87) Numéro de publication internationale: WO 2009/067824

(56) Documents cités:
- CH-A- 666 380

## Description

### Domaine technique

La présente invention se rapporte à une pièce d'horlogerie. Le cadran constitue la face visible privilégiée de cet objet. De nombreuses propositions ont déjà été faites pour donner au cadran et au tour d'heures des aspects esthétiques et surprenants qui provoquent l'intérêt. Dans ce but, il sera décrit ci-après un tour d'heures mobile constitué d'organes mécaniques placés autour et en dessous du mouvement.

### Etat de la technique

Les brevets suivants décrivent des approches qui vont dans le même sens que l'invention, mais qui n'utilisent pas les mêmes moyens et qui n'atteignent pas le même but.

Le brevet suisse CH 684814 décrit une pièce d'horlogerie avec des moyens qui permettent de modifier la présentation du tour d'heures. Une crémaillère est agencée pour coopérer avec une couronne et permettre la rotation. A l'endroit des points horaires sont prévus des plots libres en rotation, pourvus de satellites en prise avec la crémaillère. Les faces de prismes montés sur ces plots sont serties de pierres précieuses, lesquelles apparaissent à travers des ouvertures ménagées dans la carrure ou le cadran.

Le brevet allemand DE 33129 décrit un cadran de montre qui permet de voir les vingt-quatre heures du jour. Une fenêtre, pratiquée à l'endroit où se trouve la mention de l'heure montre une face d'un corps à quatre faces, muni d'un axe tenu par des paliers. Sur les faces sont inscrites les heures correspondantes de 1 à 12 et de 13 à 24. L'axe tenant ce corps est pourvu de goupilles que vient actionner à chaque tour d'horloge une tige, elle-même reliée à l'axe animant les aiguilles. Au passage de l'aiguille des heures, la face visible du corps tourne d'un quart de tour et passe, par exemple, d'une heure à treize heures.

Le brevet suisse CH 666380 décrit une montre munie d'éléments décoratifs mobiles. La boîte de montre comporte un disque décoratif avec des fenêtres, tournant librement selon l'axe des aiguilles, et un second disque mobile, muni en périphérie d'une portion en croissant sertie de brillants et créant un balourd, tournant librement selon le même axe que le premier disque décoratif. Le déplacement de ces éléments décoratifs autour du cadran de la montre est aléatoire, ce qui constitue l'élément de similitude avec l'invention.

Le brevet japonais JP 2003084079 décrit une horloge où les chiffres du tour d'heures sont inscrits sur des portes qui peuvent s'ouvrir à des moments déterminés. Les portes sont réparties par groupes de trois qui s'ouvrent successivement selon un programme agissant par des commandes électriques. Derrière les portes se trouvent des décorations diverses. Les séquences inversées referment les portes de chaque groupe de trois.

### Divulgation de l'invention

Le but de l'invention est de créer un effet esthétique par la variation du tour d'heures, sous l'action d'une masse qui se déplace en fonction de la position du bras et qui fait tourner des bascules. Ces bascules sont munies de deux faces décoratives, qui peuvent être serties de pierres ou porter la mention de l'heure. A chaque basculement, l'autre face apparaît dans les fenêtres ménagées à cet effet dans le cadran. Les revendications définissent plus précisément une pièce d'horlogerie selon l'invention.

### Brève description des dessins

L'invention est présentée plus en détail au moyen d'une forme d'exécution, choisie à titre nullement limitatif et décrite ci-après en utilisant les figures suivantes :
- Figure 1 Deux vues en 3D d'une pièce d'horlogerie selon l'invention ;
- Figure 2 Vue en plan du couvercle du module, selon l'invention ;
- Figure 3 Vue en 3D du couvercle du module ;
- Figure 4 Vue en plan du couvercle du module ;
- Figure 5 Vue en 3D de la base du module, vu de dessous ;
- Figure 6 Coupe A-A et B-B de l'ensemble de la pièce d'horlogerie ;
- Figure 7 Coupe C-C d'une bascule à 10 heures ;
- Figure 8 Coupe D-D d'une bascule à 3 heures ;
- Figure 9 Coupe E-E de l'ensemble ;
- Figure 10 Coupe montrant les deux positions d'une bascule ;
- Figure 11 Deux vues en 3D d'une bascule à pierre rectangulaire ;
- Figure 12 Deux vues en 3D d'une bascule à pierre ronde.

### Mode(s) de réalisation de l'invention

La figure 1 montre la pièce d'horlogerie, vu de dessus et de dessous. Le boîtier 1 est muni d'une glace 9 au travers de laquelle est visible le module 2. Le couvercle de ce module 2 qui apparaît sur la figure 2, comprend une face percée d'ouvertures rondes 5 ou rectangulaires 6. Le centre du module 2 est évidé pour faire la place au mouvement. La vue en 3D de la figure 3 donne une représentation des deux pièces du module, le couvercle 2 monté sur la base 11.

La figure 4 est une vue de dessous de la base du module 11, muni des douze bascules 7 et 8. Dans cette forme d'exécution, quatre bascules portent des pierres rectangulaires et huit des pierres rondes. Les lignes de coupe A-A, B-B, C-C, D-D et E-E sont représentées et décrites ci-après. L figure 5 est une vue en 3D de la même pièce. L'évidement au centre du module, pour la mise en place du mouvement 29 est bien visible.

La figure 6 est la représentation des coupes A-A et B-B de l'ensemble de la pièce d'horlogerie. L'enveloppe externe comprend le boîtier 1, la glace 9 et la fond 17. Le module comprend le couvercle 2 et la base 11. Ce module enferme les bascules 7, 8 sur lesquelles sont montées les pierres 10, 20. Les bascules 7, 8 sont pourvues d'axes 25 qui coopèrent avec des paliers formés dans les deux parties du module 2, 11 permettant leur rotation. Les bascules 7, 8 sont encore munies de goupilles 12, lesquelles coopèrent avec les fourches 28 de la masse oscillante 14, elle-même posée sur le fond 17. Cette masse ne peut se déplacer que longitudinalement. Latéralement, elle est munie de galets 15 qui roulent sur des pistes 26. Les têtes des axes 16 servent de butées latérales. Lorsque le boîtier est incliné dans l'axe longitudinal, la masse 17 se déplace jusqu'à ce qu'elle rencontre la butée du fond 27. Une inclinaison dans l'autre sens provoque le déplacement contraire. En se déplaçant, la masse oscillante 14 entraîne par les goupilles 12 les bascules 7, 8, provoquant le changement des pierres du tour d'heures.

La figure 7 est une coupe C-C de l'ensemble à 10 heures. Le cadran 21 est positionné : Il ne sert ici qu'à masquer le mouvement 29. La figure 8 est la Coupe D-D de l'ensemble. à 3 heures. La particularité de cette position est le passage laissé libre pour la tige de couronne à travers le tube 23 et le trou ménagé dans chaque bascule 7, 8. Une autre possibilité est de placer la couronne entre deux heures, par exemple, entre 3 heures et 4 heures.

La figure 9 est une coupe 6h-12h de l'ensemble. Les bascules 7 coopérant avec la masse 14 par l'intermédiaire des fourches 28 sont bien visibles. La figure 10 montre les deux positions extrêmes d'une bascule 7, qui montre tour à tour l'une ou l'autre pierre 10. Il faut remarquer qu'un espace libre met en contact chaque pierre 10 avec l'orifice 30. Ce canal peut être utilisé comme conduit de lumière dans le cas d'un éclairage des pierres 10, 20 par des diodes (non-représentées). Les figures 11 et 12 sont des vues en 3D des bascules 7, 8.

Parmi les autres formes d'exécution, il faut mentionner le fait que le décor des bascules peut être très divers. Au lieu de pierres, il peut y avoir des symboles, des signes ou des représentations. Une forme d'exécution représente un oeil sur une position et une paupière sur l'autre position, la face extérieure du couvercle du module contribuant, par sa décoration, à compléter la forme d'un oeil. Ainsi, lorsque les bascules 7, 8 changent de position, chaque oeil s'ouvre ou se ferme.

Une autre forme d'exécution concerne l'éclairage des pierres 7, 8. L'idée pour économiser l'énergie de la batterie est de lancer un flash en ouvrant un contact au passage de la masse 14 ou de n'éclairer qu'un nombre limité de pierres. Une autre possibilité est de créer un son ou un bruit à chaque mouvement de la mase oscillante.

Ces exemples montrent la place que l'invention fait à la créativité pour réaliser des effets esthétiques et surprenants.

### Nomenclature

- 1.: Boîtier
- 2.: Module, couvercle
- 3.: Emplacement pour le mouvement
- 4.: Couronne
- 5.: Ouverture ronde
- 6.: Ouverture rectangulaire
- 7.: Bascule pour pierre ronde
- 8.: Bascule pour pierre rectangulaire
- 9.: Glace
- 10.: Pierre ronde
- 11.: Module, base
- 12.: Goupille
- 13.: Joint de glace
- 14.: Masse oscillante
- 15.: Galet
- 16.: Axe de galet
- 17.: Fond de forme
- 18.: Vis de fermeture
- 19.: Joint de forme
- 20.: Pierre rectangulaire
- 21.: Cadran
- 22.: Cercle d'emboîtage
- 23.: Tube à chasser
- 24.: Canon d'aiguilles
- 25.: Axe de bascule
- 26.: Piste de roulement
- 27.: Butée du fond
- 28.: Fourche
- 29.: Mouvement

## Revendications

1. Pièce d'horlogerie, dont l'enveloppe est constituée d'un boîtier, d'une glace et d'un fond, comprenant un tour d'heures mobile **caractérisée en ce qu'**elle comprend un module fait d'un couvercle (2) et d'une base (11) dans lequel se trouvent des bascules (7, 8) montées en pivotement dans ledit module, lesdites bascules étant décorées, chacune, en deux emplacements déterminés, des ouvertures (5), (6) étant pratiquées dans le couvercle du module (2) pour laisser apparaître lesdits emplacements décorés, les bascules (7, 8) étant encore munies de goupilles (12), lesquelles coopèrent avec des fourches (28), parties intégrantes d'une masse oscillante (14) mobile longitudinalement, lesdites bascules étant entraînées :
- d'une position (A), dans laquelle l'un des deux emplacements est visible à une autre position (B), dans laquelle l'autre des deux emplacements est visible, lorsque la masse oscillante (14) se déplace dans une première direction, et
- de la position (B) à la position (A) lorsque la masse oscillante (14) se déplace dans une deuxième direction opposée à la dite première direction.

2. Pièce d'horlogerie selon la revendication 1, **caractérisée en ce que** ladite masse oscillante (14) est munie latéralement de galets (15), montés sur des axes (16), lesdits axes (16) comportant des têtes servant de butées latérales à la masse oscillante (14), lesdits galets (15) roulant sur des pistes (26) lors du déplacement longitudinal de la masse oscillante (14), lequel déplacement étant provoqué par le changement d'inclinaison du plan longitudinal de la pièce d'horlogerie.

3. Pièce d'horlogerie selon l'une des revendications 1 et 2, **caractérisé en ce que** lesdites bascules (7, 8) sont pourvues d'axes (25) qui coopèrent avec des paliers formés dans les deux parties du module (2), (11) permettant la rotation desdites bascules (7, 8).

4. Pièce d'horlogerie selon l'une des revendications 1 à 3, **caractérisée par le fait que** les décors des emplacement déterminés peuvent être des pierres, des symboles, des signes ou de représentations figuratives.

5. Pièce d'horlogerie selon l'une des revendications précédentes, **caractérisée par le fait que** les décors des emplacement déterminés peuvent être la représentation d'un oeil sur l'une des positions alors que l'autre représente une paupière, le mouvement de la bascule (7, 8) donnant l'illusion d'un oeil qui s'ouvre ou qui se ferme.

6. Pièce d'horlogerie selon les revendications 1 à 4, **caractérisée par le fait que** les décors des emplacement déterminés, pour autant qu'ils soient translucides, peuvent être éclairés de l'intérieur de la bascule (7, 8) par des moyens appropriés.

7. Pièce d'horlogerie selon l'une des revendications précédentes, **caractérisée par le fait que** le contact de la masse oscillante (14) avec la paroi intérieure du fond (17) qui lui sert de butée est utilisé pour créer un son ou un bruit par des moyens appropriés.

8. Pièce d'horlogerie selon l'une des revendications précédentes, **caractérisée par le fait que** le guidage latéral de la masse oscillante (14) est réalisé par des coulisses.

## Patentansprüche

1. Uhr, deren Hülle von einem Gehäuse, einem Glas und einem Boden gebildet ist, umfassend einen beweglichen Stundenkreis, **dadurch gekennzeichnet, dass** sie ein Modul umfasst, gebildet von einem Deckel (2) und einer Basis (11), in welchem sich Wippen (7, 8), befinden, die in dem Modul schwenkend angebracht sind, wobei jede der Wippen an zwei bestimmten Stellen dekoriert sind, wobei Öffnungen (5), (6) in den Deckel des Moduls (2) eingearbeitet sind, um die dekorierten Stellen erscheinen zu lassen, wobei die Wippen (7, 8) ebenfalls mit Stiften (12) ausgestattet sind, die mit Gabel (28) als feste Bestandteile einer längs beweglichen schwingenden Masse (14) zusammenwirken, wobei die Wippen angetrieben werden:
- von einer Position (A), in welcher die eine der zwei Stellen sichtbar ist, in eine andere Position (B), in welcher die andere der zwei Stellen sichtbar ist, wenn sich die schwingende Masse (14) in einer ersten Richtung verlagert, und
- von der Position (B) in die Position (A), wenn sich die schwingende Masse (14) in einer zweiten Richtung entgegengesetzt zu der ersten Richtung verlagert.

2. Uhr nach Anspruch 1, **dadurch gekennzeichnet, dass** die schwingende Masse (14) seitlich mit Rollen (15) ausgestattet ist, die auf Achsen (16) angebracht sind, wobei die Achsen (16) Köpfe aufweisen, die der schwingenden Masse (14) als seitliche Anschläge dienen, wobei die Rollen (15) bei der Längsverlagerung der schwingenden Masse (14) auf Bahnen (26) rollen, wobei die Verlagerung durch den Wechsel der Neigung der Längsebene der Uhr hervorgerufen wird.

3. Uhr nach einem der Ansprüche 1 und 2, **dadurch gekennzeichnet, dass** die Wippen (7, 8) mit Achsen (25) ausgestattet sind, die mit Lagern zusammenwirken, die in die zwei Teile des Moduls (2), (11) eingearbeitet sind, was die Rotation der Wippen (7, 8) erlaubt.

4. Uhr nach einem der Ansprüche 1 bis 3, **dadurch gekennzeichnet, dass** die Dekore der bestimmten Stellen Steine, Symbole, Zeichen oder figurative Darstellungen sein können.

5. Uhr nach einem der vorangehenden Ansprüche, **dadurch gekennzeichnet, dass** die Dekore der bestimmten Stellen die Darstellung eines Auges auf einer der Positionen sein kann, wogegen das andere ein Lid darstellt, wobei die Bewegung der Wippe (7, 8) den Eindruck eines sich öffnenden oder sich schließenden Auges vermittelt.

6. Uhr nach den Ansprüchen 1 bis 4, **dadurch gekennzeichnet, dass** die Dekore der bestimmten Stellen, sofern sie durchscheinend sind, vom Inneren der Wippe (7, 8) mit Hilfe geeigneter Mittel beleuchtbar sind.

7. Uhr nach einem der vorangehenden Ansprüche, **dadurch gekennzeichnet, dass** der Kontakt der schwingenden Masse (14) mit der Innenwand des Bodens (17), die ihr als Anschlag dient, verwendet wird, um mit Hilfe geeigneter Mittel einen Ton oder ein Geräusch zu erzeugen.

8. Uhr nach einem der vorangehenden Ansprüche, **dadurch gekennzeichnet, dass** die seitliche Führung der schwingenden Masse (14) durch Gleitbahnen erfolgt.

## Claims

1. A timepiece, whereof the envelope is formed by a case, a glass and a bottom, comprising a movable hour circle **characterized in that** it comprises a module made from a cover (2) and a base, (11) wherein levers (7), (8) are pivotally mounted in said module, said levers being decorated, each, in two determined sites, openings (5), (6) being formed in the cover of the module (2) to allow said decorated sites to appear, said levers (7), (8) also being provided with pins (12), which cooperate with forks (28), integral parts of an oscillating mass (14) longitudinally movable, said levers being driven:
- from one position (A), into which one of said two sites is visible to another position (B), into which the other of the two sites is visible, when the oscillating mass (14) moves in a first direction, and
- from said position (B) to said position (A) when the oscillating mass (14) moves in a second direction opposite said first direction. longitudinally, the latter parts being provided laterally with.

2. The timepiece according to claim 1, **characterized in that** said oscillating mass (14) is provided laterally with runners (15), mounted on staffs (16), said staffs (16) including heads serving as lateral stops for the oscillating mass (14), said runners (15) rolling on tracks (26) during the longitudinal movement of the oscillating mass (14), this movement being caused by the change in incline of the longitudinal plane of the timepiece.

3. The timepiece according to any of claims 1 and 2, **characterized in that** said levers (7, 8) are provided with staffs (25) cooperating with bearings formed in the two parts of the module (2, 11) allowing pivoting of said levers (7, 8).

4. The timepiece according to any of claims 1 to 3, **characterized by** the fact that the decorations of the determined sites can be stones, symbols, signs or figurative representations.

5. The timepiece according to one of the preceding claims, **characterized by** the fact that the decorations of the determined sites can be the illustration of an eye on one of the positions while the other illustrates an eyelid, the movement of the lever (7), (8) giving the illusion of an eye which opens or closes.

6. The timepiece according to one of claims 1 to 4, **characterized by** the fact that the decorations of the determined sites, inasmuch as they are translucent, can be lit from the inside of the lever (7), (8) by suitable means.

7. The timepiece according to one of the preceding claims, **characterized by** the fact that the contact of said oscillating mass (14) with the inner wall of the bottom (17) which serves as stop is used to create a sound or a noise through suitable means.

8. The timepiece according to one of the preceding claims, **characterized by** the fact that the lateral guiding of the oscillating mass (14) is done by slide-ways.
